# EUROPÄISCHE PATENTSCHRIFT

(11) **EP 0 947 030 B1**
(45) Veröffentlichungstag und Bekanntmachung des Hinweises auf die Patenterteilung: **05.03.2003**
(21) Anmeldenummer: 97953630.7
(22) Anmeldetag: 16.12.1997
(51) Int. Cl.: H01P 1/203

(54) **MIKROWELLENFILTER**
MICROWAVE FILTER
FILTRE HYPERFREQUENCE

(30) Priorität: 18.12.1996 DE 1965279
(43) Veröffentlichungstag der Anmeldung: 06.10.1999
(73) Patentinhaber: SIEMENS AKTIENGESELLSCHAFT, 80333 München (DE)
(72) Erfinder: KRAUSE, Heinz, D-82275 Emmering (DE)
(86) Internationale Anmeldenummer: DE9702924
(87) Internationale Veröffentlichungsnummer: WO98027607

(56) Entgegenhaltungen:
- EP-A- 0 373 028
- EP-A- 0 617 478
- PATENT ABSTRACTS OF JAPAN vol. 96, no. 1, 31.Januar 1996 & JP 07 240611 A (KYOCERA CORP), 12.September 1995,

## Beschreibung

Bei Bittransportsystemen, wie z. B. Anschlußnetze für ATM (A-synchronous Transfer Mode) - Übertragungssysteme AN/A (für: Access Network / ATM) werden u. a. sogenannte Crossover-Frequenzweichen mit hohen Anforderungen an die Selektivität und mit geringen Verlusten bis zu Frequenzen von 1 GHz benötigt.

Der Anmeldungsgegenstand betrifft eine Anordnung zur Filterung eines elektrischen Signals, insbesondere Bandleitungsfilter, gemäß dem Anspruch 1.

Aus der EP 0373028 ist ein Streifenleitungsfilter bekannt, bei dem die auf einer ersten Oberfläche des Substrats aufgebrachten Bandleiter einer Metallisierung, die auf der zweiten Oberfläche des Substrats vollflächig aufgebracht ist und die mit dem Bezugspotential verbunden ist, gegenüberliegen. In einer besonderen Ausführungsform ist das bekannte Streifenleitungsfilter zur Verringerung der beanspruchten Fläche gefaltet, wobei die das Bezugspotential führenden Metallisierungen aneinanderliegen und die Bandleiter jedenfalls einer das Bezugspotential führenden Metallisierung gegenüberliegen.

Die vorgeschlagene Resonatoranordnung mit gefalteten Resonatoren ohne dazwischenliegender Bezugspotentialebene weist gegenüber der bekannten Anordnung eine kürzere Länge der Bandleiter, eine höhere Güte und weiter eine kleinere Verkopplung zwischen den einzelnen Resonatoren auf. Dies wird auf geringere Feldverdrängungsverluste und darauf, daß die gefalteten Resonatoren nicht auf der ganzen Länge über einen gemeinsamen Massebelag verkoppelt sind, zurückgeführt. Im übrigen läßt sich das vorgeschlagene Streifenleitungsfilter in einem automatisierten Prozeß fertigen und weist damit den Vorteil eines geringen Aufwandes für die Herstellung auf.

Gemäß einer besonderen Weiterbildung schließen die Enden zugehöriger Bandleiterabschnitte mit der Kante des Substrats ab und die Bandleiterabschnitte sind durch eine um die Schmalseite des Substrats herumgeführte Metallisierung zu einem Bandleiter verbunden. Diese Maßnahme erübrigt das Einbringen von Durchbrüchen in das Substrat.

Gemäß einer besonderen Weiterbildung sind die Enden zugehöriger Bandleiterahschnitte durch mindestens eine elektrisch leitende Durchkontaktierung zu einem Bandleiter verbunden. Diese Maßnahme bringt eine von der Kante des Substrats unabhängige Anordenbarkeit eines Bandleiterresonators mit sich.

Gemäß einer besonderen Weiterbildung sind die Enden der Bandleiter über ein durch eine Induktivität oder eine Kapazität gegebenes Verkopplungselement verbunden. Auf diese Weise können Filter verschiedener Art (z. B. Tiefpässe oder Bandpässe) nach weitgehendem Belieben bezüglich der Bandbreite und Frequenzlage realisiert werden.

Gemäß einer besonderen Weiterbildung ist ein Ende eines Bandleiters mit einer auf das Substrat aufmetallisierten Leiterbahn verbunden. Diese Maßnahme bringt eine Herstellbarkeit eines Bandleiters und einer Leiterbahn in einem Arbeitsgang mit sich.

Gemäß einer besonderen Weiterbildung ist ein Verkopplungselement mit einer Leiterbahn gebildet. Diese Maßnahme bringt durch Realisierung eines Verkopplungselementes in einer als gedruckte Schaltung bekannten Ausführung eine zusammen mit anderen auf das Substrat aufzumetallisierender Flächen in einem Arbeitsgang mit sich und erspart die Anordnung eines diskreten Bauelements.

Gemäß einer besonderen Weiterbildung trägt eine auf das Substrat aufgebrachte Leiterbahn ein diskretes Verkopplungselement. Auf diese Weise ist ein Hybridfilter gebildet, bei dem ein Bandleiter und ein Verkopplungselement auf einem Substrat angeordnet sind. Weiter können durch Bestückung mit unterschiedlichen Verkopplungselementen Filter verschiedener Art (z. B. Tiefpässe oder Bandpässe) nach weitgehendem Belieben bezüglich der Bandbreite und Frequenzlage mit der gleichen Substratplatte realisiert werden.

Gemäß einer besonderen Weiterbildung ist ein Anschluß der Anordnung auf dem Substrat aufgebracht. Diese Maßnahme bringt eine einfache Anschließbarkeit der Anordnung mit sich.

Das Aufbringen der Metallisierungen in Dickschichttechnik oder in Dünnschichttechnik auf das Substrat bringt eine Herstellbarkeit in einer gängigen Technologie mit sich.

Der Anmeldungsgegenstand wird im Folgenden als Ausführungsbeispiel in einem zum Verständnis erforderlichen Umfang anhand von Figuren näher beschrieben. Dabei zeigen:
- FIG 1a und FIG 1b: perspektivische Darstellungen eines anmeldungsgemäßen Streifenleitungsfilters,
- FIG 2a und FIG 2b: zueinander äquivalente elektrische Ersatzschaltungen für das Filter nach FIG 1, gültig für die λ/4 Frequenz,
- FIG 3: den Dämpfungsverlauf eines Filters nach FIG 1,
- FIG 4: ein dielektrisches Bandpaßfilter mit Bandleitungsresonatoren unterschiedlicher Länge,
- FIG 5: eine elektrische Ersatzschaltung für das Filter nach FIG 4, gültig für die λ/4 Frequenz,
- FIG 6: den Dämpfungsverlauf eines Filters nach FIG 5 und
- FIG 7: einen Streifenleitungsfilter mit Durchkontaktierungen.

Die Beschreibung eines in einer Figur bezeichneten und/oder dargestellten Elements gilt gleichermaßen für gleich bezeichnete und/oder gleich dargestellte Elemente anderer Figuren.

Das in FIG 1a und FIG 1b dargestellte Bandleitungsfilter ist mit einem dielektrischen Substrat S, das durch eine Keramik gegeben sein kann, gebildet. Das Substrat ist insbesondere durch eine dünne, rechteckige Substratplatte der Dicke h gegeben, bei der die einander gegenüberliegenden großflächigen Oberflächen eine erste Hauptoberfläche HO 1 und eine zweite Hauptoberfläche HO 2 bilden.

Auf die erste Hauptoberfläche ist eine Mehrzahl paralleler Bandleiterabschnitte in einer Breite W und einem Abstand a angeordnet. Die Länge 1 eines Bandleiterabschnitts gleicht einem Viertel der Wellenlänge λ der zu behandelnden Frequenz eines elektrischen Signals. Auf der zweiten Hauptoberfläche sind zu den Bandleiterabschnitten der ersten Hauptoberfläche in der Draufsicht auf die Hauptoberfläche deckungsgleiche Bandleiterabschnitte angeordnet. Ein Bandleiterabschnitt der ersten Hauptoberfläche und der zugehörige deckungsgleiche Bandleiterabschnitt der zweiten Hauptoberfläche sind durch geeignete Mittel zu einem Bandleiter elektrisch verbunden. Ein mit dem Bandleiterabschnitt der ersten Hauptoberfläche verbundener Bandleiterabschnitt der zweiten Hauptoberfläche bildet einen durch einen Bandleiter gegebenen λ/4-Resonator. Die Verbindung der Bandleiterabschnitte bildet gewissermaßen den Kurzschluß des λ/4-Resonators. Schließen die Enden der Bandleiterabschnitte mit der Kante des Substrats ab, erfolgt die Verbindung vorteilhafterweise mittels einer um die Schmalseite SF des Substrats herumgeführten Metallisierung. Eine andere Verbindung zugehöriger Bandleiterabschnitte ist durch eine oder mehrere Durchkontaktierungen (DK in FIG 7) an den Enden der Bandleiterabschnitte gegeben. Die Enden der Bandleiter auf der zweiten Hauptoberfläche sind mit dem Bezugspotential, das in Fachkreisen auch als Masse bezeichnet wird, verbunden. Die Verbindung mit dem Bezugspotential ist durch eine Metallisierung bewirkt, die rechtwinklig zu der Längsachse der Bandleiter verläuft und die auf die zweite Hauptoberfläche aufgebracht ist. Die Metallisierung für das Bezugspotential ist in einer bevorzugten Ausführungsform um die Schmalseite und gegebenenfalls ein Stück weit auf die erste Hauptoberfläche herumgeführt.

Die Enden der Bandleiter auf der ersten Hauptoberfläche sind mit Verkopplungselementen untereinander verbunden. Die Verkopplungselemente sind durch Kopplungsimpedanzen, wie z. B. Kondensatoren und/oder Koppelspulen gegeben. Auf das Substrat mögen Leiterbahnen LB aufgebracht sein, die eine Aufnahme für als diskrete Bauelemente gegebene Verkopplungselemente, wie z.B. einen Chipkondensator C1..C9 und/oder eine diskrete Koppelspule L1..L3 bilden und die eine elektrische Verbindung zwischen den Enden der Bandleiterabschnitte und den Verkopplungselementen schaffen. Die Leiterbahnen können so ausgestaltet sein, daß sie die Verkopplungselemente als sogenannte gedruckte Schaltung ausbilden. Die Enden der äußeren Bandleiter auf der ersten Hauptoberfläche sind gegebenenfalls über Verkopplungselemente mit einem Eingangsanschluß E bzw. mit einem Ausgangsanschluß A verbunden. Der Eingangsanschluß und/oder der Ausgangsanschluß können auf der ersten Hauptoberfläche aufgebracht und über Leiterbahnen mit den Enden der äußeren Bandleiter verbunden sein.

Die auf das Substrat aufgebrachten Bandleiterabschnitte, die Metallisierung des Bezugspotentials, die Leiterbahnen und gegebenenfalls die als gedruckte Schaltung gegebenen Verkopplungselemente mögen durch in Dickschichttechnik oder in Dünnschichttechnik auf das Substrat aufgebrachte Metallisierungen M gegeben sein.

Die in FIG 1 dargestellte Anordnung bildet ein Streifenleitungsfilter. Die zu einem Bandleiter verbundenen Bandleiterabschnitte bilden einen gefalteten Bandleiterresonator. Bei Anordnung von diskreten Verkopplungselementen auf dem Substrat des Streifenleitungsfilters ist speziell ein Hybridfilter gebildet.

Die FIG 2a und 2b zeigen zueinander äquivalente, elektrische Ersatzschaltungen von FIG 1 gültig für die λ/4-Frequenz. In der Ersatzschaltung ist ein Bandleiterresonator R als Parallelschaltung einer Kapazität und einer Induktivität wiedergegeben.

FIG 3 zeigt den Verlauf der Dämpfung in dB über der Frequenz für den Bandpaß aus FIG 1.

FIG 4 zeigt einen Streifenleitungsfilter mit unterschiedlich langen Resonatoren R1..R4. Die Bandleiterabschnitte sind so angeordnet, daß ihre Enden - unabhängig von ihrer Länge - mit einer Kante des Substrats abschließen. Die gewissermaßen einen Kurzschluß bewirkende Verbindung zugehöriger Bandleiterabschnitte ist durch eine um die Schmalseite des Substrats herumgeführte Metallisierung bewirkt. Die das Bezugspotential führende Metallisierung ist auf der zweiten Hauptoberfläche des Substrats flächig bis an die Bandleiterabschnitte herangeführt.

In FIG 5 ist die für die λ/4-Frequenz gültige elektrische Ersatzschaltung von FIG 4 dargestellt. In der Ersatzschaltung ist ein Bandleiterresonator R als Parallelschaltung einer Kapazität und einer Induktivität wiedergegeben.

FIG 6 zeigt den Verlauf der Dämpfung in dB über der Frequenz für den Bandpaß aus FIG 4.

FIG 7 zeigt einen Streifenleitungsfilter, bei dem die Verbindung zugehöriger Bandleiterabschnitte mittels elektrisch leitender Durchkontaktierungen DK bewirkt ist. Mehrere Durchkontaktierungen können zwei zugehörige Bandleiterabschnitte zu einem Bandleiter verbinden. Bei dieser Ausführungsform ist die Anordnung der Bandleiterabschnitte vorteilhafterweise unabhängig von der Lage der Kante des Substrats wählbar.

Für die Dimensionierung dieser Filter können bekannte Synthese- und Optimierungsverfahren mit diskreten und Leitungselementen als Näherung angewendet werden. Als Zielschaltungen sollten jedoch die nach FIG 2b und FIG 5 angestrebt werden, weil die Elemente der Parallelkreise mit den Resonanzfrequenzen F1 bis F4 in die mechanischen Parameter des Resonators = λ/4=*c*/4*F*$\sqrt{\text{ε}}$ und$\text{Z} \text{= (120π/} \sqrt{\text{ε}} \text{) * h/(h+w)}$ umgerechnet werden können (Z=Wellenwiderstand des Bandleiters, l=Länge und w=Breite des Bandleiterabschnitts, h=Dicke des Substrates S, ε=Dielektrizitätskonstante, c=Lichtgeschwindigkeit).

Da die Verkopplung zwischen den Resonatoren bei einem Resonatorabstand a>w relativ klein ist, ergeben diese Rechnungen mit diskreten Elementen brauchbare Näherungen. Eine Optimierung mit planaren Elementen bringt eine noch genauere Übereinstimmung mit der Praxis.

## Patentansprüche

1. Anordnung zur Filterung eines elektrischen Signals, insbesondere Bandleitungsfilter, bei dem
- ein dielektrisches Substrat gegeben ist, das eine erste Hauptoberfläche und eine der ersten Hauptoberfläche gegenüberliegende zweite Hauptoberfläche aufweist
- eine Mehrzahl von Bandleitern parallel angeordnet sind
- ein Bandleiter gegebener Länge in einen auf der ersten Hauptoberfläche aufgebrachten ersten Abschnitt und in einen auf der zweiten Hauptoberfläche aufgebrachten zweiten Abschnitt geteilt ist
- der erste Abschnitt und der zweite Abschnitt des Bandleiters sich überdecken
- der erste Abschnitt und der zweite Abschnitt des Bandleiters durch geeignete Mittel zu dem Bandleiter gegebener Länge verbunden sind
- die ersten Enden der Bandleiter durch Verkopplungselemente verbunden sind
- die ersten Enden der äußeren Bandleiter mit dem Eingang (E) bzw. mit dem Ausgang (A) der Anordnung verbunden sind
- die zweiten Enden der Bandleiter durch eine auf der zweiten Hauptoberfläche aufgebrachte Metallisierung verbunden sind.

2. Anordnung nach Anspruch 1
**dadurch gekennzeichnet, daß**
- die Enden zugehöriger Bandleiterabschnitte mit der Kante des Substrats abschließen und
- das Mittel zur Verbindung der Bandleiterabschnitte zu einem Bandleiter durch eine um die Schmalseite (SF) des Substrats herumgeführte Metallisierung gegeben ist.

3. Anordnung nach Anspruch 1
**dadurch gekennzeichnet, daß**
das Mittel zur Verbindung der Enden zugehöriger Bandleiterabschnitte zu einem Bandleiter durch mindestens eine elektrisch leitende Durchkontaktierung (DK) gegeben ist.

4. Anordnung nach einem der vorstehenden Ansprüche
**dadurch gekennzeichnet, daß**
die Enden der Bandleiter, die von der das Bezugspotential führenden Metallisierung abgewandt sind, über ein Verkopplungselement verbunden sind.

5. Anordnung nach einem der vorstehenden Ansprüche
**dadurch gekennzeichnet, daß**
eine Verbindung eines Endes eines Bandleiters, das von der das Bezugspotential führenden Metallisierung abgewandt ist, über eine auf das Substrat aufmetallisierte Leiterbahn (LB) gegeben ist.

6. Anordnung nach einem der Ansprüche 4 oder 5
**dadurch gekennzeichnet, daß**
ein Verkopplungselement mit einer Leiterbahn gebildet ist.

7. Anordnung nach einem der Ansprüche 4, 5 oder 6
**dadurch gekennzeichnet, daß**
eine Leiterbahn ein diskretes Verkopplungselement trägt.

8. Anordnung nach einem der Ansprüche 4, 5, 6 oder 7
**dadurch gekennzeichnet, daß**
ein Anschluß der Anordnung auf dem Substrat aufgebracht ist.

9. Anordnung nach einem der vorstehenden Ansprüche
**gekennzeichnet durch**
in Dickschichttechnik auf das Substrat aufgebrachte Metallisierungen.

10. Anordnung nach einem der Ansprüche 1 bis 9
**gekennzeichnet durch**
in Dünnschichttechnik auf das Substrat aufgebrachte Metallisierungen.

## Claims

1. Arrangement for filtering an electrical signal, in particular stripline filter, in which
- a dielectric substrate is provided which has a first main surface and a second main surface situated opposite to the first main surface
- a plurality of strip conductors are arranged parallel
- a strip conductor of given length is divided into a first section applied on the first main surface and into a second section applied on the second main surface
- the first section and the second section of the strip conductor overlap
- the first section and the second section of the strip conductor are connected by suitable means to form the strip conductor of given length
- the first ends of the strip conductors are connected by coupling elements
- the first ends of the outer strip conductors are connected to the input (E) and, respectively, to the output (A) of the arrangement
- the second ends of the strip conductors are connected by a metallization layer applied on the second main surface.

2. Arrangement according to Claim 1,
**characterized in that**
- the ends of associated strip conductor sections terminate with the edge of the substrate and
- the means for connecting the strip conductor sections to form a strip conductor is given by a metallization layer led around the narrow side (SF) of the substrate.

3. Arrangement according to Claim 1,
**characterized in that**
the means for connecting the ends of associated strip conductor sections to form a strip conductor is given by at least one electrically conductive plated-through hole (DK).

4. Arrangement according to one of the preceding claims,
**characterized in that**
the ends of the strip conductors which are remote from the metallization layer carrying the reference-earth potential are connected via a coupling element.

5. Arrangement according to one of the preceding claims,
**characterized in that**
a connection of an end of a strip conductor which is remote from the metallization layer carrying the reference-earth potential is provided via an interconnect (LB) metallized onto the substrate.

6. Arrangement according to either of Claims 4 and 5,
**characterized in that**
a coupling element is formed with an interconnect.

7. Arrangement according to either of Claims 4, 5 and 6,
**characterized in that**
an interconnect carries a discrete coupling element.

8. Arrangement according to either of Claims 4, 5, 6 and 7,
**characterized in that**
a terminal of the arrangement is applied on the substrate.

9. Arrangement according to one of the preceding claims,
**characterized by**
metallization layers applied to the substrate using thick-film technology.

10. Arrangement according to one of Claims 1 to 9,
**characterized by**
metallization layers applied to the substrate using thin-film technology.

## Revendications

1. Agencement pour le filtrage d'un signal électrique, en particulier filtre à conducteur en bande, dans lequel:
- un substrat diélectrique est formé, qui présente une première surface principale et une deuxième surface principale située face à la première surfacé principale,
- une pluralité de conducteurs parallèles en bande est disposée,
- un conducteur en bande de longueur donnée est divisé entre un premier tronçon appliqué sur la première surface principale et un deuxième tronçon appliqué sur la deuxième surface principale,
- le premier tronçon et le deuxième tronçon du conducteur en bande sont superposés,
- le premier tronçon et le deuxième tronçon du conducteur en bande sont reliés par des moyens appropriés pour former le conducteur en bande de longueur définie,
- les premières extrémités des conducteurs en bande sont reliées par des éléments de couplage,
- les premières extrémités des conducteurs en bande extérieurs sont reliées resp. à l'entrée (E) et à la sortie (A) de l'agencement, et
- les deuxièmes extrémités des conducteurs en bande sont reliées par une métallisation appliquée sur la deuxième surface principale.

2. Agencement selon la revendication 1, **caractérisé en ce que**
- les extrémités de conducteurs en bande associés se raccordent aux bords du substrat, et
- le moyen de liaison des conducteurs en bande pour former un seul conducteur en bande est fourni par une métallisation appliquée autour du côté étroit (SF) du substrat.

3. Agencement selon la revendication 1, **caractérisé en ce que** le moyen pour relier les extrémités de conducteurs en bande associés de manière à former un seul conducteur en bande est réalisé par au moins une perforation électriquement conductrice de mise en contact (DK).

4. Agencement selon l'une des revendications précédentes, **caractérisé en ce que** les extrémités des conducteurs en bande qui ne sont pas tournées vers la métallisation qui conduit le potentiel de référence sont reliées par un élément de couplage.

5. Agencement selon l'une des revendications précédentes, **caractérisé en ce qu'**une liaison d'une extrémité d'un conducteur en bande qui n'est pas tournée vers la métallisation qui conduit le potentiel de référence est réalisée par l'intermédiaire d'une piste conductrice (LB) appliquée par métallisation sur le substrat.

6. Agencement selon l'une des revendications 4 ou 5, **caractérisé en ce qu'**un élément de couplage est formé d'une piste conductrice.

7. Agencement selon l'une des revendications 4, 5 ou 6, **caractérisé en ce qu'**une piste conductrice porte un élément de couplage discret.

8. Agencement selon l'une des revendications 4, 5, 6 ou 7, **caractérisé en ce qu'**un raccordement de l'agencement est appliqué sur le substrat.

9. Agencement selon l'une des revendications précédentes, **caractérisé par** des métallisations appliquées sur le substrat par une technique en couches épaisses.

10. Agencement selon l'une des revendications 1 à 9, **caractérisé par** des métallisations appliquées sur le substrat par une technique en couches minces.
